# EUROPÄISCHE PATENTSCHRIFT

(11) **EP 3 285 266 B1**
(45) Veröffentlichungstag und Bekanntmachung des Hinweises auf die Patenterteilung: **30.09.2020**
(21) Anmeldenummer: 17185254.4
(22) Anmeldetag: 08.08.2017
(51) Int. Cl.: H01B 7/30, H01B 13/02, H01B 9/00, H01B 3/18

(54) **KABEL MIT ANGEPASSTER VERSEILUNG**
CABLE WITH ADAPTED STRANDING
CÂBLE À TORONNAGE ADAPTÉ

(30) Priorität: 16.08.2016 DE 102016215252
(43) Veröffentlichungstag der Anmeldung: 21.02.2018
(73) Patentinhaber: LEONI Kabel GmbH, 91154 Roth (DE)
(72) Erfinder: Koeppendoerfer, Erwin, 91126 Schwabach (DE); Krzyzak, Marta, 90584 Allersberg (DE); Koenig, Guenter, 91126 Schwabach (DE)
(74) Vertreter: Frenkel, Matthias Alexander

(56) Entgegenhaltungen:
- EP-A2- 1 327 994
- DE-U1-202012 101 381
- JP-A- H0 773 749
- JP-A- H08 321 220

## Beschreibung

Die vorliegende Offenbarung betrifft ein Kabel mit einer Vielzahl von Leitern, beispielsweise Litzen.

Als Kabel wird allgemein ein mit Isolierstoffen ummantelter ein- oder mehradriger Verbund von Adern (Einzelleitungen) bezeichnet, welcher der Übertragung von Energie oder Information dient. Als Isolierstoffe kommen üblicherweise unterschiedliche Kunststoffe zur Anwendung, welche die als Leiter genutzten Adern umgeben und gegeneinander isolieren. Elektrische Leiter bestehen meist aus Kupfer, seltener auch aus Aluminium oder geeigneten Metalllegierungen. Dreidimensional betrachtet, folgt das Kabel einer meist zylindrischen oder ähnlichen Geometrie und kann im Gesamtaufbau noch weitere Mantellagen aus isolierendem Material oder metallische Folien, oder Geflechte zum Zweck der elektromagnetischen Abschirmung oder als mechanischer Schutz enthalten.

Hohe Ströme im Bereich von mehreren Ampere und darüber erfordern einen angemessen großen Leiterquerschnitt. Bei der Übertragung von Wechselsignalen, wie z.B. Wechselstrom, wird bei steigender Frequenz durch innere Magnetfelder der Strom im Leiterquerschnitt zur Leiteroberfläche verdrängt. Dieser Effekt ist als Skineffekt (oder Skin-Effekt) bekannt. Beispielsweise beträgt bei einer Frequenz von 10 MHz die Stromdichte 20 µm unter der Oberfläche nur noch den 1/e-ten Teil (37%) der Stromdichte auf der äußersten Oberfläche. Das bedeutet, nur ein geringer Teil des Gesamtquerschnitts des Kabels trägt den Hauptteil des Stroms.

Es ist bekannt, Kabel mit Litzen in vielen Bereichen der Elektrotechnik zu verwenden. Eine Litze ist in der Elektrotechnik ein aus dünnen Einzeldrähten bestehender elektrischer Leiter. Litzen sind oftmals leicht zu biegen. In elektrischen Kabeln wird hierfür oftmals Kupfer als Leiter verwendet. Die Einzeldrähte der Litze (z.B. mehrere hundert Einzeldrähte) sind zumeist von einer gemeinsamen Isolierhülle umschlossen. Ein auf diese Weise gebildeter Leiter wird für gewöhnlich als Litzenleitung oder Litzenleiter bezeichnet. Sind mehrere solcher Leitungen in einem Kabel vereint, werden sie oftmals als Adern des Kabels bezeichnet.

Im Vergleich zum Volldraht haben Hochfrequenzlitzen (auch Hochfrequenz-Litzen), deren einzelne Leiteroberflächen von den anderen Litzendrähten isoliert sind, eine höhere Güte im Hochfrequenzbereich. Dies beruht auf der Vergrößerung des effektiv am Stromfluss beteiligten Querschnitts, der beim Volldraht durch den bereits genannten Skineffekt und zudem durch den sogenannten Proximity-Effekt eingeschränkt ist. Der Proximity-Effekt basiert auf der Stromverdrängung zwischen zwei eng benachbarten Leitern. Bei normalen Litzen, d.h. keinen Hochfrequenzlitzen mit isolierten Einzeldrähten, haben die Leiter Kontakt zueinander und der Skineffekt wirkt wie bei massiven Leitern / Massivleitern. Zudem ist durch die Längsausbreitung des Stromes und der sich darunter wegdrehenden Litze noch ein zusätzlicher Übergangswiderstand zu finden. Deshalb sind normale Litzen bei Hochfrequenz (HF) eher schlechter als massive Leiter.

Zur Verringerung des Skineffekts und/oder des Proximity-Effekts wird, wie angesprochen, bei Hochfrequenz-Litzen (normalerweise abgekürzt als HF-Litzen) eine Isolierung zwischen den Einzeldrähten vorgesehen. Oftmals wird für die Isolation Lack verwendet, d.h. die Einzeldrähte einer Litze sind voneinander durch eine Lackschicht isoliert. Diese Isolation ist demnach auch vorgesehen, wenn die Litzen gleiches Potential führen. Durch die Verringerung des Skineffekts und/oder des Proximity-Effekts nimmt ein größerer Teil des Gesamtquerschnitts des Kabels am Stromtransport teil. Dieses Vorgehen ist jedoch aufwändig in der Herstellung und Verarbeitung des Kabels. Zudem entsteht ein komplex aufgebautes Kabel.

Die JP H07 73749 A betrifft ein Kabel geringer Impedanz. Das Kabel weist mit eine erste, eine zweite, eine dritte und eine vierte Schicht auf. Die Phasen R, S, T wiederholen sich in jeder Schicht. Die Schlagrichtung der jeweiligen Schichtung weist in die gleiche Richtung. In dem Kabel unterscheiden sich die Schlaglängen jeder Schicht der ersten bis vierten Schicht voneinander und die Schlaglänge nimmt von der ersten bis zur vierten Schicht, d.h. nach außen hin zu.

Die DE 20 2012 101 381 U1 offenbart ein Kabel zur Starkstromübertragung, welches als eine geschirmte Mantelleitung ausgeführt ist, bestehend aus mehreren isolierten Aderpaaren, welche durch je eine Hin- und eine Rückleitung gebildet werden und miteinander verdrillt angeordnet sind und wobei die isolierten Aderpaare in einem zweiten Schlag miteinander verdrillt sind.

Es besteht das Bedürfnis, ein einfach aufgebautes Kabel mit guten Eigenschaften, wie z.B. gutem Gesamtwirkungsgrad und/oder möglichst geringem Energieverbrauch und/oder möglichst geringer Eigenerwärmung und/oder möglichst guter elektromagnetischer Verträglichkeit, bereitzustellen.

Hierfür wird ein Kabel gemäß Anspruch 1 bereitgestellt, das eine Vielzahl von Leitern, umfasst. Die Leiter der Vielzahl von Leitern bilden mehrere Leitergruppen. In den mehreren Leitergruppen sind jeweils zwei oder mehr der Vielzahl von Leitern miteinander verseilt. Die mehreren Leitergruppen sind um ein gemeinsames Verseilungszentrum gesamtverseilt. Die Leiter von zumindest zwei der mehreren Leitergruppen sind mit einer unterschiedlichen Schlaglänge miteinander verseilt.

Die Leiter können auch als elektrische Leiter bezeichnet werden. Die Vielzahl von Leitern ist als eine Vielzahl von Litzen ausgebildet. Die Vielzahl von Leitern umfasst mehrere Litzen. So ist auch eine Kombination aus Litzen und Massivleitern denkbar. Anders ausgedrückt werden sozusagen, aus in dem Kabel vorhandenen Leitern, d.h. Litzen, Leitergruppen mit jeweils zwei oder mehr Leitern, d.h. Litzengruppen mit jeweils zwei oder mehr Litzen gebildet. Die Leiter, d.h. Litzen, einer Leitergruppe, d.h. Litzengruppe, sind miteinander verseilt. In zumindest zwei Leitergruppen, d.h. Litzengruppen, unterscheidet sich die Schlaglänge der Verseilung. Die Leitergruppen, d.h. Litzengruppen, werden um das gemeinsame Verseilungszentrum gesamtverseilt.

Unter Verseilung (auch oftmals als Verdrillung bezeichnet) wird das Gegeneinanderverwinden und das schraubenförmige/wendelförmige Umeinanderwickeln von Fasern oder Drähten verstanden. Bei einer verdrillten Leitung tauschen die einzelnen Leiter eines Stromkreises in ihrem Verlauf ihren Platz zueinander. Bei der Verseilung von Kabeln werden einzelne Drähte oder Drahtbündel gegeneinander verdrillt. Sie werden schraubenförmig um eine Verseilungsachse / um ein Verseilungszentrum gewickelt. Durch die Verseilung/Verdrillung wird die gegenseitige Beeinflussung von elektrischen Leitern reduziert. Die Verseilung/Verdrillung ist eine wirksame Maßnahme zur Reduktion induktiv eingekoppelter Gegentaktstörungen.

In der Fernmeldetechnik wird die Verseilung zur Verminderung der Übersprechkopplung eingesetzt. Das wesentliche Maß bei der Verseilung ist die Schlaglänge, die oftmals auch als Dralllänge oder Drallschritt bezeichnet wird. Die Schlaglänge ist die Ganghöhe des schraubenförmig um die Verseilungsachse gewundenen Drahts oder Drahtbündels. Durch die Verseilung werden die Einzeladern länger als das Kabel selbst. Der Verseilungsfaktor gibt hierbei das Verhältnis der Einzeladerlänge zur Kabellänge an. Bezogen auf das beschriebene Kabel bedeutet dies, dass der Verseilungsfaktor das Verhältnis der tatsächlichen oder mechanischen Länge einer Leitergruppe, d.h. Litzengruppe, zu der Kabellänge angibt. Die Leiter einer Leitergruppe, d.h. die Litzen einer Litzengruppe, weisen für gewöhnlich die gleiche Länge auf. In diesem Fall gibt der Verseilungsfaktor auch das Verhältnis der Länge der Leiter einer Leitergruppe, d.h. der Litzen einer Litzengruppe, zu der Kabellänge an.

Durch die unterschiedliche Schlaglänge der zwei oder mehr Leitergruppen, d.h. der zwei oder mehr Litzengruppen, weisen die Leiter, d.h. Litzen, der zwei oder mehr in der Schlaglänge sich unterscheidenden Leitergruppen, d.h. Litzengruppen, eine unterschiedliche Länge im Sinne ihrer mechanischen Länge auf. Als mechanische Länge wird hierin die tatsächliche Länge der entsprechenden Elemente in ihrer eigenen Längsrichtung verstanden. Unter der mechanischen Länge kann daher die Länge der entsprechenden Elemente in einem unverseilten / abgewickelten Zustand verstanden werden. Der elektrische Widerstand eines Drahts ist proportional zu seiner mechanischen / tatsächlichen Länge. Die Länge der Leiter, d.h. Litzen, sowie der Leitergruppen, d.h. Litzengruppen, lässt sich durch die Veränderung der Schlaglänge verändern und anpassen. Die zumindest zwei der mehreren Leitergruppen, d.h. Litzengruppen, können durch Verwendung einer bestimmten Schlaglänge derart ausgebildet sein, dass sie den gleichen Verseilungsfaktor, d.h. die gleiche Länge im Verhältnis zur Kabellänge, aufweisen. Beispielsweise können alle der mehreren Leitergruppen, d.h. Litzengruppen derart, beispielsweise durch Wahl geeigneter Schlaglängen, ausgebildet sein, dass sie den gleichen Verseilungsfaktor aufweisen.

Sind die zwei oder mehr Leitergruppen, d.h. Litzengruppen, derart ausgebildet, dass sie den gleichen Verseilungsfaktor aufweisen, hat dies den Effekt, dass die in ihren zugehörigen Leitern, d.h. Litzen, geführten Ströme zumindest nahezu gleichzeitig miteinander das Ende des Kabels erreichen. Das heißt, in den entsprechenden Leitern, d.h. Litzen, geführte Ströme können nach einer gleich langen Laufzeit das Ende des Kabels erreichen. Hierdurch werden Potentialunterschiede zwischen den Elementen des Leiters minimiert, idealerweise sogar eliminiert. Dadurch wird das Auftreten von Kurzschlüssen, die zu einem gesteigerten Energieverbrauch oder zu einer erhöhten Eigenerwärmung führen, zumindest verringert oder idealerweise verhindert. Solche Kurzschlüsse sind beispielsweise kurze Strompulse mit teilweise hohen Oberwellen. Somit wird durch die Verringerung oder Vermeidung der Kurzschlüsse die elektromagnetische Verträglichkeit (emV) des Kabels erhöht, d.h. die emV-Ausstrahlung minimiert oder vermieden.

Die zumindest zwei der mehreren Leitergruppen, d.h. Litzengruppen, können in radialer Richtung des Kabels an unterschiedlichen Positionen in dem Kabel angeordnet sein. Durch die Gesamtverseilung um das gemeinsame Verseilungszentrum der mehreren Leitergruppen, d.h. Litzengruppen, haben Leitergruppen, d.h. Litzengruppen, die in radialer Richtung des Kabels weiter außen angeordnet sind, eine größere Länge als Leitergruppen, d.h. Litzengruppen , die in radialer Richtung des Kabels weiter innen angeordnet sind. Die unterschiedliche mechanische Länge der Leitergruppen, d.h. Litzengruppen, und folglich (bei gleichem Material) der unterschiedliche elektrische Widerstand der Leitergruppen, d.h. Litzengruppen, führen bei gleicher Ausbreitungsgeschwindigkeit der in den Leitergruppen, d.h. Litzengruppen, geführten Signale, beispielsweise Ströme, zu unterschiedlichen Laufzeiten und damit einem zeitversetzten Empfang am Leitungsende. Dies kann, wie geschildert, zu Kurzschlüssen und damit zu erhöhtem Energieverbrauch, erhöhter Erwärmung und/oder erhöhter emV-Ausstrahlung führen. Werden die zumindest zwei der mehreren Leitergruppen, d.h. Litzengruppen, die in radialer Richtung des Kabels an einer unterschiedlichen Position in dem Kabel angeordnet sind, derart ausgebildet, dass sie eine unterschiedliche Schlaglänge aufweisen, können der durch die Gesamtverseilung auftretende Längenunterschied und damit (bei gleichem Material) der unterschiedliche elektrische Widerstand durch die unterschiedliche, in den entsprechenden Leitergruppen, d.h. Litzengruppen, verwendete Schlaglänge ausgeglichen werden.

Demgemäß ist die Schlaglänge der zumindest zwei der mehreren Leitergruppen, d.h. Litzengruppen, entsprechend ihrer Position in dem Kabel in radialer Richtung angepasst. Beispielsweise kann die Schlaglänge aller der mehreren Leitergruppen, d.h. Litzengruppen, entsprechend ihrer Position in dem Kabel in radialer Richtung angepasst sein. Es ist zum Beispiel denkbar, dass eine erste der mehreren Leitergruppen, d.h. Litzengruppen, in radialer Richtung des Kabels weiter außen angeordnet ist als eine zweite der mehreren Leitergruppen, d.h. Litzengruppen. Die weiter außen in radialer Richtung des Kabels liegende Leitergruppe, d.h. Litzengruppe (die erste Leitergruppe) hat aufgrund der Gesamtverseilung eine größere Länge als die weiter innen in radialer Richtung des Kabels liegende Leitergruppe, d.h. Litzengruppe (die zweite Leitergruppe). Demgemäß kann die Schlaglänge der ersten der mehreren Leitergruppen, d.h. Litzengruppen, größer gewählt werden als die Schlaglänge der zweiten der mehreren Leitergruppen, d.h. Litzengruppen. Durch die größere Schlaglänge der ersten Leitergruppe, d.h. Litzengruppe, als die der zweiten Leitergruppe, d.h. Litzengruppe, kann die aufgrund der Gesamtverseilung auftretende größere Länge der ersten Leitergruppe, d.h. Litzengruppe, ausgeglichen werden. Beispielsweise können die Schlaglängen der ersten und der zweiten der mehreren Leitergruppen, d.h. Litzengruppen, so gewählt werden, dass die Leitergruppen, d.h. Litzengruppen, zumindest nahezu die gleiche Länge in dem Kabel haben. Beide Leitergruppen, d.h. Litzengruppen, erreichen dann zumindest nahezu den gleichen Verseilungsfaktor. In einem Beispiel können die Schlaglängen aller Leitergruppen, d.h. Litzengruppen, so gewählt werden, dass die Leitergruppen, d.h. Litzengruppen, zumindest nahezu die gleiche Länge in dem Kabel haben. Alle Leitergruppen, d.h. Litzengruppen, erreichen dann zumindest nahezu den gleichen Verseilungsfaktor.

Eine oder mehrere der Leitergruppen, d.h. Litzengruppen, sind beispielsweise als Leiterpaare, d.h. Litzenpaare, ausgebildet. In den Leiterpaaren, d.h. Litzenpaaren, sind jeweils zwei der Vielzahl von Leitern, d.h. zwei der Vielzahl von Litzen, miteinander verseilt. Bei einer oder mehreren der Leitergruppen, d.h. der Litzengruppen, kann es sich alternativ auch um Dreier- oder Viererverseilungen handeln, bei denen jeweils drei bzw. vier der Vielzahl von Leitern, d.h. der Vielzahl von Litzen, miteinander verseilt sind. Leiterpaare (d.h. Litzenpaare), Dreier- und Viererverseilungen sind miteinander in dem Kabel kombinierbar.

Die zumindest zwei der mehreren Leitergruppen, d.h. Litzengruppen, können jeweils einen Leiter, d.h. jeweils eine Litze, als Hinleiter und einen Leiter, d.h. eine Litze, als Rückleiter umfassen. Beispielsweise können alle der mehreren Leitergruppen, d.h. Litzengruppen, jeweils einen Leiter, d.h. jeweils eine Litze, als Hinleiter und einen Leiter, d.h. eine Litze, als Rückleiter umfassen.

Es ist denkbar, zusätzlich zu der Schlaglänge auch den Drall der Verseilung der mindestens zwei Leitergruppen, d.h. Litzengruppen, anzupassen. Als Drall wird für gewöhnlich die Ganghöhe oder Steigung der Schraubenlinie, die sich bei der Verseilung der Leiter, d.h. der Litzen oder Drähte, im Allgemeinen ergibt, bezeichnet. Der Drall wird auch als Schlagwinkel bezeichnet. Der Schlagwinkel α ist sozusagen der Winkel, in dem die Drahtachse die Leiterachse, d.h. die Litzenachse, im Aufriß schneidet. Ein größerer/kleinerer Schlagwinkel führt nicht notwendigerweise zu einer größeren/kleineren Schlaglänge. Beispielsweise bleibt trotz größerem Schlagwinkel die Schlaglänge unverändert, wenn die Dicke des Kabels vergrößert wird.

Das Kabel kann als Starkstromkabel ausgebildet sein. Beispielsweise kann das Kabel zum Leiten von Strömen von mindestens 10A, beispielsweise zwischen 40A und 100A, z.B. 70A, bei einer Wechselstromfrequenz zwischen 8kHz und 200kHz, beispielsweise 85kHz, ausgebildet sein.

Die vorliegende Offenbarung soll weiter anhand von Figuren erläutert werden. Diese Figuren zeigen schematisch:
- Figur 1: eine Querschnittsansicht eines beispielhaften Kabels;
- Figur 2: eine Querschnittsansicht einer möglichen Ausgestaltung eines Kabels gemäß eines Ausführungsbeispiels;
- Figur 3a: eine Seitenansicht eines Kabels zur Erläuterung der Schlaglänge; und
- Figur 3b: eine Seitenansicht von Details des Kabels gemäß dem Ausführungsbeispiel aus Figur 2.

Im Folgenden werden, ohne hierauf beschränkt zu sein, spezifische Details dargelegt, um ein vollständiges Verständnis der vorliegenden Offenbarung zu liefern. Es ist einem Fachmann jedoch klar, dass die vorliegende Offenbarung in anderen Ausführungsbeispielen verwendet werden kann, die von den nachfolgend dargelegten Details abweichen können. Beispielsweise werden im Folgenden spezifische Konfigurationen und Ausgestaltungen eines Kabels beschrieben, die nicht als einschränkend anzusehen sind. Beispielsweise wird die Ausgestaltung gemäß Figuren 2 und 3b in Bezug auf eine Vielzahl von Litzen als ein Beispiel für eine Vielzahl von Leitern beschrieben. Die Ausgestaltung aus den Figuren 2 und 3b ist jedoch nicht auf diese spezifische Ausgestaltung beschränkt sondern es können als Leiter an Stelle von oder zusätzlich zu Litzen auch Massivleiter oder andere Leiter verwendet werden.

Das im Folgenden beschriebene Kabel kann als Starkstromkabel ausgebildet sein. Beispielsweise kann das Kabel zum Leiten von Strömen ab 10A, beispielsweise zwischen 40A und 100A, z.B. 70A, bei einer Wechselstromfrequenz zwischen 8kHz und 200kHz, beispielsweise 85kHz, ausgebildet sein.

Das Kabel kann für verschiedene Anwendungen eingesetzt werden. Das heißt, es sind verschiedene Anwendungsgebiete des Kabels denkbar. Bei diesen Anwendungsgebieten kann es sich um alle Einsatzbereiche handeln, in denen hohe Ströme und/oder große Frequenzen (z.B. Hochfrequenzbereich) verwendet werden. Es ist denkbar, ohne hierauf beschränkt zu sein, dass das Kabel im Zusammenhang mit einer Vorrichtung zum induktiven Laden von Fahrzeugen, z.B. reinen Elektrofahrzeugen, eingesetzt wird. Eine Möglichkeit zum induktiven Laden von Fahrzeugen sieht vor, dass eine Ladestation, z.B. eine Wandladestation, mit einer Ladeanordnung, wie z.B., einer Ladeplatte, über ein Kabel/Ladekabel verbunden ist/wird. Die Ladeanordnung, z.B. die Ladeplatte, kann am Boden angeordnet sein und eine oder mehrere Spulen umfassen. Die Wandladestation wird für den Ladevorgang also nicht direkt mit dem Fahrzeug verbunden sondern mit der Ladeanordnung. Das Fahrzeug kann dann auf bekannte Weise induktiv geladen werden, indem es auf die Ladeanordnung gestellt / bewegt wird.

Bei dem hierin beschriebenen Kabel kann es sich, ohne hierauf beschränkt zu sein, beispielsweise um das genannte Kabel/Ladekabel zur Verbindung einer Wandladestation mit der Ladeanordnung handeln. Das Ladekabel kann eine Länge von 1m oder mehr, z.B. von mehreren Metern, haben.

Rein beispielhaft sei als weiteres Anwendungsgebiet des Kabels genannt, dass es sich bei dem Kabel um ein Kabel zur Versorgung einer Sputtereinheit mit Wechselstrom hoher Frequenzen handeln kann.

Figur 1 zeigt eine Querschnittsansicht eines Kabels 2 mit sieben voneinander isolierten Segmenten 4, 6a bis 6f, die im Folgenden allgemein als Elemente bezeichnet werden. Die sieben voneinander isolierten Elemente 4, 6a bis 6f werden um ein gemeinsames Verseilungszentrum 1 gesamtverseilt. Bei diesem Verseilungszentrum 1 handelt es sich wie beispielhaft in Figur 1 dargestellt um die Mittelachse / Längsachse des Kabels 2. Das innere Element 4 (innen im Sinne der Position in radialer Richtung des Kabels 2) liegt symmetrisch um die Längsachse des Kabels 2 und damit um das Verseilungszentrum 1. Ferner sind die äußeren Elemente 6a bis 6f (außen im Sinne der Position in radialer Richtung des Kabels 2) um das Verseilungszentrum 1 und damit um innere Element 4 verseilt. Da die äußeren Elemente 6a bis 6f (außenliegenden Elemente 6a bis 6f) eine Helix/Schraubenform beschreiben, legen sie in Längsrichtung des Kabels 2 einen größeren Weg zurück, d.h. ihre mechanische Länge ist größer als die des inneren Elements 4 (innenliegenden Elements 4). Daher erreicht ein Wechselsignal, wie z.B. ein Wechselstrom / Wechselstromsignal, über das innere Element 4 schneller das Ende des Kabels 2 als über die äußeren Elemente 6a bis 6f. Das führt dazu, dass während einer Zeitspanne ein Teil des Kabels 2 bereits ein anderes Potential aufweist, nämlich das innenliegende Element 4, als andere Teile des Kabels 2, nämlich die außenliegenden Elemente 6a bis 6f. In dieser Zeitspanne kann innerhalb des Kabels 2 ein Kurzschluss entstehen, der zum einen Energie verbraucht und zudem zu einer erhöhten Eigenerwärmung des Kabels 2 führt. Ferner kann auf Grund der hohen Frequenz der kurze Strompuls des Kurzschlusses hohe Oberwellen aufweisen. Dies kann die emV-Ausstrahlung erhöhen.

Rein beispielhaft sei angenommen, dass die Ausbreitungsgeschwindigkeit eines Wechselsignals zum Beispiel 60% der Lichtgeschwindigkeit beträgt. Bei einer 10m langen Strecke kommt das Signal somit nach 55,55nsec am Ende des inneren Elements 4 an. Bei einem Verseileingang von angenommen 2% steht das Signal am Ende eines außenliegenden Elements 6a bis 6f aus Figur 1 jedoch erst nach 56,7nsec zur Verfügung steht. In den 1,2nsec besteht zwischen Elementen desselben Kabels 2 somit ein Potentialunterschied, der Energie im Kabel umsetzt.

Eine Reduzierung dieses Effekts, wenn nicht sogar eine Vermeidung desselben, wird dadurch erreicht, dass die mechanische Länge der außenliegenden Elemente 6a bis 6f künstlich verkürzt wird und/oder dass die mechanische Länge des innenliegenden Elements 4 künstlich verlängert wird. Als mechanische Länge wird hierin die tatsächliche Länge der entsprechenden Elemente in ihrer eigenen Längsrichtung verstanden. Unter der mechanischen Länge kann daher die Länge der entsprechenden Elemente in einem unverseilten / abgewickelten Zustand verstanden werden. Die mechanische Länge des innenliegenden Elements 4 soll durch die künstliche Anpassung zumindest nahezu, idealerweise genau, der mechanischen Länge der außenliegenden Elemente 6a bis 6h entsprechen. Aufgrund der zumindest nahezu identischen mechanischen Länge erreicht ein Wechselsignal zur gleichen Zeit das Ende des Kabels. Laufzeitunterschiede werden ausgeglichen/verhindert. Kurzschlüsse werden daher verringert oder gänzlich vermieden. Bei den in Bezug auf Figur 1 genannten Elementen kann es sich als Leiter um Litzen / Litzenleiter und/oder Massivleiter handeln.

Eine Möglichkeit der künstlichen Anpassung, z.B. künstlichen Verlängerung und/oder künstlichen Verkürzung, wird nun in Bezug auf die Figuren 2 bis 3b erläutert.

Auch Figur 2 zeigt eine Querschnittsansicht eines Kabels 2 gemäß einem Ausführungsbeispiel. Die in Bezug auf Figur 1 erläuterten Prinzipien und Details gelten in entsprechender Weise auch für das Ausführungsbeispiel aus Figur 2. In dem Beispiel aus Figur 2 umfasst das innenliegende Element 4 innere Adern 4a bis 4d. Die außenliegenden Elemente sind beispielhaft durch elf außenliegende Adern 6a bis 6k gebildet. Zudem ist rein beispielhaft jede innenliegende Ader 4a bis 4d als Litzenpaar (als ein Beispiel für ein Leiterpaar) ausgebildet und wird demnach nachfolgend als inneres Litzenpaar 4a bis 4d bezeichnet. Als alternatives Beispiel kann jede innenliegende Ader 4a bis 4d als Massivleiterpaar ausgebildet sein. Gleichermaßen ist jede außenliegende Ader 6a bis 6k beispielhaft als Litzenpaar (als ein Beispiel für ein Leiterpaar)ausgebildet und wird demnach nachfolgend als äußeres Litzenpaar 6a bis 6k bezeichnet. Als alternatives Beispiel kann jede außenliegende Ader 4a bis 4d als Massivleiterpaar ausgebildet sein. Jedes in Figur 2 gezeigte Litzenpaar 4a bis 4d und 6a bis 6k umfasst beispielhaft zwei Litzen 8a, 8b, wie dies in Bezug auf das Litzenpaar 6k in Figur 2 illustriert ist. Bei den Litzen 8a, 8b kann es sich beispielsweise um einen Hinleiter und einen Rückleiter handeln.

Wie in Bezug auf Figur 1 erläutert, legt aufgrund der Gesamtverseilung um die Mittelachse / Längsachse des Kabels 2 als gemeinsames Verseilungszentrum 1 jedes äußere Litzenpaar 6a bis 6k (und damit jede äußere Litze) eine längere Wegstrecke zurück als jedes der inneren Litzenpaare 4a bis 4d (und damit jeder inneren Litze). Anders ausgedrückt, ist die mechanische Länge jedes Litzenpaars 6a bis 6k größer als die mechanische Länge jedes inneren Litzenpaars 4a bis 4d. In dem Ausführungsbeispiel aus Figur 2 liegen die inneren Litzenpaare 4a bis 4d in radialer Richtung des Kabels 2 auf gleicher Höhe. Daher ist die mechanische Länge jedes inneren Litzenpaars 4a bis 4d (und damit jeder inneren Litze) und folglich (bei gleichem Material) ihr elektrischer Widerstand identisch. Gleiches gilt für die äußeren Litzenpaare 6a bis 6k. Das heißt, in dem Ausführungsbeispiel aus Figur 2 liegen die äußeren Litzenpaare 6a bis 6k in radialer Richtung des Kabels 2 auf gleicher Höhe. Daher ist die mechanische Länge jedes äußeren Litzenpaars 6a bis 6k (und damit jeder äußeren Litze) und folglich (bei gleichem Material) ihr elektrischer Widerstand identisch.

Das heißt, die mechanische Länge jedes Litzenpaars 4a bis 4d, 6a bis 6k ist abhängig von seiner Position in radialer Richtung des Kabels 2. Die mechanische Länge der inneren Litzenpaare 4a bis 4d und damit der inneren Litzen ist kürzer als die mechanische Länge der äußeren Litzenpaare 6a bis 6k und damit der äußeren Litzen. Dementsprechend erreichen Wechselsignale über die innere Litzenpaare 4a bis 4d schneller das Ende des Kabels 2 als über die äußeren Litzenpaare 6a bis 6k. Dadurch kann es, wie erläutert, zu Kurzschlüssen und damit zu einem erhöhten Energieverbrauch, zu einer erhöhten Eigenerwärmung und/oder zu einer erhöhten emV-Ausstrahlung kommen.

Zur Behebung dieses Problems werden die Litzen zur Bildung der äußeren Litzenpaare 6a bis 6k mit einer unterschiedlichen Schlaglänge verseilt als die Litzen zur Bildung der inneren Litzenpaare 4a bis 4d. Zur weiteren Erläuterung wird zunächst auf Figur 3a verwiesen, welche die Schlaglänge I eines Kabels im Allgemeinen illustriert. Wie in Figur 3a gezeigt, ist die Schlaglänge I die Ganghöhe der schraubenförmig um die Verseilungsachse geschlagenen Drähte. Das heißt, die Schlaglänge I eines Leiters, z.B. einer Litze oder eines Massivleiters, ist die parallel zur Leiterlängsachse, z.B. Litzenlängsachse und/oder Massivleiterlängsachse, gemessene Ganghöhe eines Außendrahtes bei einer vollständigen Windung um die Achse des Leiters, z.B. der Litze oder des Massivleiters. Der Begriff Schlaglänge beschreibt also die Länge der Strecke, die ein einziger Draht in dem Leiter, z.B. der Litze oder dem Massivleiter, für eine 360° Drehung benötigt. Wie erläutert, werden bei der Verseilung von (symmetrischen) Kabeln einzelne Drähte oder Drahtpaare gegeneinander verdrillt / verseilt. Sie werden sozusagen schraubenförmig um die Verseilungsachse / das Verseilungszentrum gewickelt. So bedeutet beispielsweise eine Schlaglänge von 70, dass die Drähte nach 70 cm eine schraubenförmige Verseilung von 360 Grad um die Verseilungsachse gemacht haben.

Figur 3b zeigt nun sehr schematisch eines der äußeren Litzenpaare 6a bis 6k, das im Folgenden als erstes Litzenpaar 6a bezeichnet wird, und eines der inneren Litzenpaare 4a bis 4d, das im Folgenden als zweites Litzenpaar 4a bezeichnet wird.

Wie in Figur 3b zu erkennen, werden die Litzen zur Bildung des ersten (äußeren) Litzenpaars 6a mit einer Schlaglänge I_lang verseilt, die größer ist als die Schlaglänge I_kurz der Verseilung der Litzen zur Bildung des zweiten (inneren) Litzenpaars 4a. Dies gilt gleichermaßen für alle äußeren Litzenpaare 6a bis 6k und inneren Litzenpaare 4a bis 4d. Dadurch verlängert sich die mechanische Länge der inneren Litzenpaare 4a bis 4d und damit der inneren Litzen im Vergleich zu der mechanischen Länge der äußeren Litzenpaare 6a bis 6k und damit der äußeren Litzen. Die Schlaglängen I_ang, I_kurz können dabei insbesondere so gewählt werden, dass die mechanische Länge der inneren Litzenpaare 4a bis 4d der mechanischen Länge der äußeren Litzenpaare 6a bis 6k zumindest nahezu entspricht. Anders ausgedrückt können die Schlaglängen so gewählt werden, dass die tatsächlichen Längen der Litzen des Kabels 2 und damit ihre Verseilungsfaktoren trotz Gesamtverseilung um das Verseilungszentrum 1 und unterschiedlicher Position in radialer Richtung des Kabels 2 einander zumindest nahezu entsprechen.

Durch die beschriebene Anpassung der Verseilung oder Verlitzung wird eine Angleichung der tatsächlichen Längen der Leiter, z.B. Litzen oder Massivleiter, des Kabels 2 erreicht. Dies führt zu einer deutlichen Reduzierung des oben beschriebenen Laufzeitunterschieds von Wechselsignalen, wenn nicht sogar eine vollständige Vermeidung. Innenlagen eines Kabels 2 werden z.B. durch eine paarverseilte Lage gebildet, deren Verseilfaktor (Verseilungsfaktor) gleich groß ist wie der Verseilfaktor der Außenlage. Dadurch werden Unterschiede in der Laufzeit vermieden. Selbiges gilt auch bei aufgeteilten Hin- und Rückleitern wie in Bezug auf Figur 3b skizziert, die zu einem Litzenpaar, einer Ader oder einem Kabel verseilt wurden. Auch hier kann ein Ausgleich der Laufzeitunterschiede erreicht werden.

## Patentansprüche

1. Kabel (2) aufweisend eine Vielzahl von Litzen (8a, 8b), wobei die Litzen (8a, 8b) mehrere Litzengruppen (4a - 4d, 6a - 6k) bilden, in denen jeweils zwei oder mehr der Vielzahl von Litzen (8a, 8b) miteinander verseilt sind, wobei die mehreren Litzengruppen (4a - 4d, 6a - 6k) um ein gemeinsames Verseilungszentrum (1) gesamtverseilt sind und die Litzen (8a, 8b) von zumindest zwei der mehreren Litzengruppen (4a - 4d, 6a - 6k) mit einer unterschiedlichen Schlaglänge (I_kurz, I_lang) miteinander verseilt sind,
wobei die Schlaglänge (I_kurz, I_lang)der zumindest zwei der mehreren Litzengruppen (4a - 4d, 6a - 6k) entsprechend ihrer Position in dem Kabel (2) in radialer Richtung angepasst ist.

2. Kabel (2) nach Anspruch 1, wobei die zumindest zwei der mehreren Litzengruppen (4a - 4d, 6a - 6k) derart ausgebildet sind, dass sie den gleichen Verseilungsfaktor aufweisen.

3. Kabel (2) nach Anspruch 1 oder 2, wobei alle der mehreren Litzengruppen (4a - 4d, 6a - 6k) derart ausgebildet sind, dass sie den gleichen Verseilungsfaktor aufweisen.

4. Kabel (2) nach einem der Ansprüche 1 bis 3, wobei die zumindest zwei der mehreren Litzengruppen (4a - 4d, 6a - 6k) in radialer Richtung des Kabels (2) an einer unterschiedlichen Position in dem Kabel (2) angeordnet sind.

5. Kabel (2) nach einem der Ansprüche 1 bis 4, wobei eine erste (6a) der mehreren Litzengruppen (4a - 4d, 6a - 6k) in radialer Richtung des Kabels (2) weiter außen angeordnet ist als eine zweite (4a) der mehreren Litzengruppen und die Schlaglänge (I_ang) der ersten (6a) der mehreren Litzengruppen (4a - 4d, 6a - 6k) größer ist als die Schlaglänge (I_kurz) der zweiten (4a) der mehreren Litzengruppen (4a - 4d, 6a - 6k).

6. Kabel (2) nach einem der Ansprüche 1 bis 5, wobei die zumindest zwei der mehreren Litzengruppen (4a - 4d, 6a - 6k) als Litzenpaare ausgebildet sind, in denen jeweils zwei der Vielzahl von Litzen (8a, 8b) miteinander verseilt sind.

7. Kabel (2) nach einem der Ansprüche 1 bis 6, wobei die zumindest zwei der mehreren Litzengruppen (4a - 4d, 6a - 6k) jeweils eine Litze (8a) als Hinleiter und eine Litze (8b) als Rückleiter aufweisen.

8. Kabel (2) einem der Ansprüche 1 bis 7, wobei das Kabel (2) als Starkstromkabel ausgebildet ist.

9. Kabel (2) nach einem der Ansprüche 1 bis 8, wobei das Kabel (2) zum Leiten von Strömen von mindestens 10A bei einer Wechselstromfrequenz zwischen 8kHz und 200kHz ausgebildet ist.

## Claims

1. Cable (2) including a plurality of litz wires (8a, 8b), wherein the litz wires (8a, 8b) form several litz wire groups (4a - 4d, 6a - 6k), in which respectively two or more of the plurality of litz wires (8a, 8b) are stranded with one another, wherein the several litz wire groups (4a - 4d, 6a - 6k) are stranded overall around a common stranding centre (1) and the litz wires (8a, 8b) of at least two of the several litz wire groups (4a - 4d, 6a - 6k) are stranded with one another with a different lay length (I_kurz, I_lang),
wherein the lay length (I_kurz, I_lang)of the at least two of the several litz wire groups (4a - 4d, 6a - 6k) is adapted according to their position in the cable (2) in a radial direction.

2. Cable (2) according to claim 1, wherein the at least two of the several litz wire groups (4a - 4d, 6a - 6k) are formed so that they have a same stranding factor.

3. Cable (2) according to claim 1 or 2, wherein all of the several litz wire groups (4a - 4d, 6a - 6k) are formed so that they have a same stranding factor.

4. Cable (2) according to any one of claims 1 to 3, wherein the at least two of the several litz wire groups (4a - 4d, 6a - 6k) are arranged at a different position in the cable (2) in a radial direction of the cable (2).

5. Cable (2) according to any one of claims 1 to 4, wherein a first (6a) of the several litz wire groups (4a - 4d, 6a - 6k) is arranged further out in a radial direction of the cable (2) than a second (4a) of the several litz wire groups and the lay length (I_ang) of the first (6a) of the several litz wire groups (4a - 4d, 6a - 6k) is greater than the lay length (I_kurz) of the second (4a) of the several litz wire groups (4a - 4d, 6a - 6k).

6. Cable (2) according to any one of claims 1 to 5, wherein the at least two of the several litz wire groups (4a - 4d, 6a - 6k) are formed as litz wire pairs, in which respectively two of the plurality of litz wires (8a, 8b) are stranded with one another.

7. Cable (2) according to any one of claims 1 to 6, wherein the at least two of the several litz wire groups (4a - 4d, 6a - 6k) respectively include one litz wire (8a) as forward conductor and one litz wire (8b) as return conductor.

8. Cable (2) according to any one of claims 1 to 7, wherein the cable (2) is formed as a power cable.

9. Cable (2) according to any one of claims 1 to 8, wherein the cable (2) is formed for conducting currents of at least 10A at an alternating current frequency between 8kHz and 200kHz.

## Revendications

1. Câble (2) présentant une pluralité de torons (8a, 8b), les torons (8a, 8b) formant plusieurs groupes de torons (4a à 4d, 6a à 6k) dans lesquels deux ou plusieurs torons parmi la pluralité de torons sont respectivement toronnés l'un avec l'autre ou les uns avec les autres, la pluralité de groupes de torons (4a à 4d, 6a à 6k) étant toronnée autour d'un centre de toronnage (1) commun et les torons (8a, 8b) d'au moins deux groupes de torons parmi la pluralité de groupes de torons (4a à 4d, 6a à 6k) étant toronnés les uns avec les autres avec une longueur de pas différente (I_kurz, I_lang),
la longueur de pas (I_kurz, I_lang) desdits au moins deux groupes de torons parmi les groupes de torons (4a à 4d, 6a à 6k) étant adaptée dans la direction radiale conformément à leur position dans le câble (2).

2. Câble (2) selon la revendication 1, lesdits au moins deux groupes de torons parmi la pluralité de groupes de torons (4a à 4d, 6a à 6k) étant conçus de telle sorte qu'ils présentent le même facteur de toronnage.

3. Câble (2) selon la revendication 1 ou 2, tous les groupes de torons (4a à 4d, 6a à 6k) étant conçus de telle sorte qu'ils présentent le même facteur de toronnage.

4. Câble (2) selon l'une des revendications 1 à 3, lesdits au moins deux groupes de torons parmi la pluralité de groupes de torons (4a à 4d, 6a à 6k) étant disposés à une position différente dans le câble, dans la direction radiale du câble (2).

5. Câble (2) selon l'une des revendications 1 à 4, un premier groupe de torons (6a) parmi la pluralité de groupes de torons (4a à 4d, 6a à 6k) étant disposé plus loin vers l'extérieur dans la direction radiale du câble (2) qu'un deuxième groupe de torons (4a) parmi la pluralité de groupes de torons et la longueur de pas (I_lang) du premier groupe de torons (6a) parmi la pluralité de groupes de torons (4a à 4d, 6a à 6k) étant supérieure à la longueur de pas (I_kurz) du deuxième groupe de torons (4a) parmi la pluralité de groupes de torons (4a à 4d, 6a à 6k).

6. Câble (2) selon l'une des revendications 1 à 5, lesdits au moins deux groupes de torons parmi la pluralité de groupes de torons (4a à 4d, 6a à 6k) étant conçus comme des paires de torons dans lesquels deux torons parmi la pluralité de torons (8a, 8b) sont toronnés l'un avec l'autre.

7. Câble (2) selon l'une des revendications 1 à 6, lesdits au moins deux groupes de torons parmi la pluralité de groupes de torons (4a à 4d, 6a à 6k) présentant respectivement un toron (8a) comme conducteur d'amenée et un toron (8b) comme conducteur de retour.

8. Câble (2) selon l'une des revendications 1 à 7, le câble (2) étant conçu comme un câble à courant fort.

9. Câble (2) selon l'une des revendications 1 à 8, le câble (2) étant conçu pour assurer la conduction de courants d'au moins 10A à une fréquence de courant alternatif comprise entre 8kHz et 200 kHz.
